# EUROPÄISCHE PATENTSCHRIFT

(11) **EP 1 219 780 B1**
(45) Veröffentlichungstag und Bekanntmachung des Hinweises auf die Patenterteilung: **02.11.2006**
(21) Anmeldenummer: 01129066.5
(22) Anmeldetag: 07.12.2001
(51) Int. Cl.: F01D 25/12, F01D 5/18

(54) **Vorrichtung und Verfahren zur Prallkühlung eines Bauteils in einer Strömungskraftmaschine**
Apparatus and method for the impingement cooling of a turbomachine component
Dispositif et procédé de refroidissement d'un élément d'une turbomachine par jet

(30) Priorität: 22.12.2000 DE 10064271
(43) Veröffentlichungstag der Anmeldung: 03.07.2002
(73) Patentinhaber: Alstom Technology Ltd, 5400 Baden (CH)
(72) Erfinder: Weigand, Bernhard, Dr. Prof., 70794 Filderstadt (DE); Downs, James P., Juno Beach, Florida 33408 (US)

(56) Entgegenhaltungen:
- DE-A- 2 237 154
- US-A- 3 844 343
- US-A- 4 738 587
- US-A- 5 271 715
- US-A- 5 403 159
- US-A- 5 688 104
- US-A- 5 690 473
- US-A- 5 967 575

## Beschreibung

### Technisches Gebiet

Die Erfindung bezieht sich auf eine Vorrichtung zur Prallkühlung eines in einer Strömungsmaschine hitzeexponierten Bauteils mit einem zu kühlenden Wandabschnitt, der wenigstens einseitig wenigstens einem Prallkühlluftstrom ausgesetzt ist, der durch einen Strömungskanal innerhalb eines Flächenelementes, das beabstandet gegenüber dem zu kühlenden Wandabschnitt angeordnet ist, hindurchtritt und auf den zu kühlenden Wandabschnitt auftrifft. Ferner bezieht sich die Erfindung auf ein diesbezügliches Kühlverfahren sowie ein Verfahren zur Herstellung eines hitzebeständigen Bauteils.

### Stand der Technik

Die mit modernen Gasturbinenanlagen erzielbare maximale Ausgangsleistung sowie der mit diesen Anlagen erzielbare Wirkungsgrad hängt unmittelbar mit den innerhalb der Brennkammer erzielbaren Verbrennungstemperaturen zusammen, bei denen die in der Brennkammer entstehenden Heißgase die stromab vorgesehenen Turbinenstufen durchströmen. Unter rein thermodynamischen Gesichtspunkten könnte der Wirkungsgrad derartiger Strömungskraftmaschinen entscheidend durch eine Erhöhung der innerhalb der Brennkammer erzielbaren Verbrennungstemperaturen gesteigert werden, doch sind diesen Bestrebungen Grenzen gesetzt, die durch die Materialien jener Bauteile bestimmt sind, die mittelbzw. unmittelbar den Heißgasen ausgesetzt sind. So gilt es aus rein materialspezifischen Gesichtspunkten darauf zu achten, die innerhalb von Gasturbinen herrschenden Temperaturen unterhalb der Schmelztemperaturen der jeweilig betroffenen Bauteile zu halten. Um dennoch möglichst hohe Verbrennungstemperaturen erzielen zu können, werden einerseits stets neue, hochtemperaturbeständige Materialien entwickelt, andererseits werden Kühlmaßnahmen getroffen, um eben jene, den Heißgasen unmittelbar ausgesetzten Bauteile zu kühlen, wodurch die thermische Belastung reduziert sowie die Lebensdauer der Bauteile erhöht werden soll.

Aus der Vielzahl der innerhalb einer Gasturbinenanlage zu kühlenden Bauteile sind es gerade die Leit- und Laufschaufeln innerhalb einer der Brennkammer unmittelbar nachgeschalteten Turbinenstufe, die nicht nur den Heißgasen ausgesetzt sind, sondern darüber hinaus auch hohen mechanischen Belastungen standhalten müssen.

Üblicherweise werden eben jene Bauteile gezielt mit Kühlluft beaufschlagt, die von Seiten des Verdichters in Teilströmen abgezweigt und durch entsprechend vorgesehene Kühlkanäle direkt den zu kühlenden Bauteilen zugeleitet wird. Insbesondere gilt es jene Bereiche der Turbinenschaufel wirksam zu kühlen, die einer besonders starken thermischen Belastung ausgesetzt sind. Dies betrifft in erster Linie die Turbinenschaufelvorderkante auf die die Heißgase unmittelbar auftreffen und in diesem Bereich besonders hohe Wärmeübergangszahlen hervorrufen. Das Maximum des sogenannten externen Wärmeübergangskoeffizienten wird typischerweise an jenen Stellen der Turbinenschaufelvorderkante erreicht, auf die die Heißgase senkrecht auftreffen und somit zu einer maximalen Stauwirkung an der Turbinenschaufelvorderkante führen. Gerade jene Stellen gilt es mit höchster Effizienz zu kühlen, um die materialbedingten Temperaturgrenzen nicht zu überschreiten.

Eine bevorzugte Technik zur Kühlung der Turbinenschaufelvorderkante basiert auf der gezielten Kühlluftzufuhr innerhalb der Turbinenschaufel längs von sich im Inneren der Schaufel befindlichen Kühlkanälen, wobei die Kühlluft unmittelbar an der Innenseite der Turbinenschaufelvorderkante vorbeigeleitet wird um die Vorderkante auf konvektive Weise zu kühlen.

Eine derartig ausgebildete Turbinenschaufel ist beispielsweise aus der US 5,603,606 zu entnehmen, in der gemäß Figur 1 in dieser Druckschrift ein Querschnitt durch den vorderen Bereich einer Turbinenschaufel gezeigt ist, der einen Kühlluftkanal 166 aufweist, der über einen Verbindungsspalt 180 mit einem vorderen Kühlvolumen 168 verbunden ist, das unmittelbar im Inneren der Turbinenschaufel an der Turbinenschaufelvorderkante angrenzt. Der Verbindungskanal 180 ist einseitig von der Turbinenschaufelinnenwand begrenzt, wodurch die in den vorderen Volumenbereich eingeleitete Kühlluft tangential die Innenseite der Turbinenschaufelvorderkante überströmt. Hierdurch wird zwar der gesamte Bereich der Turbinenschaufelvorderkante mit einem inneren Kühlluftstrom beaufschlagt, doch vermag dieser gerade die vorstehend bezeichneten heißen Bereiche entlang der Turbinenschaufelvorderkante nur unzureichend zu kühlen.

Um dem Kontakt und damit verbunden den Wärmeaustausch zwischen dem Kühlluftstrom und der zu kühlenden Wandoberfläche zu verbessern ist in der DE 32 481 62C2 vorgeschlagen worden, Rippenelemente an der zu kühlenden Wandoberfläche anzubringen, deren Rippenlängsachsen in etwa 45° zur Kühlluftströmungsrichtung orientiert sind. Zwar kann mit der vorstehend beschriebenen Maßnahme der Wärmeübergang zwischen dem Kühlluftstrom und der zu kühlenden Oberfläche verbessert werden, doch überströmt die Kühlluft die zu kühlende Oberfläche lediglich tangential, wodurch besonders heiße Bereiche der Wandoberfläche ebenso nicht in einem ausreichenden Maße gekühlt werden.

Um diesen Nachteil zu beseitigen ist in Figur 4 ein Querschnitt durch den vorderen Bereich einer Turbinenschaufel 1 dargestellt. Zur Verdeutlichung der Hitzeproblematik sind Stromlinien 2 schematisiert eingezeichnet, die die auf die Turbinenschaufelvorderkante 3 auftreffenden Heißgase repräsentieren sollen. Insbesondere in jenem Bereich der Turbinenschaufelvorderkante 3, in dem die Heißgasströmung 2 nahezu senkrecht auf die Turbinenschaufelvorderkante auftrifft, findet eine extrem starke Temperaturerhöhung innerhalb des Materials der Turbinenschaufel statt. Eben diesen Bereich gilt es besonders wirksam zu kühlen. Hierzu sieht die Turbinenschaufel 1 einen inneren Kühlkanal 4 vor, der durch wenigstens einen Verbindungskanal 5, der sich in einer Trennwand 8 befindet, mit einem vorderen Volumen 6 verbunden ist, in das ebenso ein mit der Turbinenschaufeloberseite verbundener Austrittskanal 7 hineinragt.

Kühlluft, die mit hohem Druck über den Kühlkanal 4 zugeführt wird, tritt durch den Strömungskanal 5 in das Volumen 6 mit hoher Geschwindigkeit ein und trifft den Bereich 3 der Turbinenschaufelvorderkante. Diese auch als Prallkühlung bezeichnete Kühltechnik vermag im Unterschied zu den vorstehend genannten Kühltechniken verstärkt jenen Bereich an der Turbinenschaufelvorderkante zu kühlen, der durch die Heißgase am stärksten thermisch belastet wird. Genauere Untersuchungen der an sich bekannten Prallluftströmung, die durch den Verbindungskanal in Richtung der zu kühlenden Turbinenschaufelvorderkante hindurchtritt, zeigen jedoch, dass der geradlinig ausgebildete Strömungskanal erst eine Aufweitung des Kühlstrahls beim Verlassen des Verbindungskanals zulässt. Hierdurch werden nur kleine Flächen an der Innenseite der Turbinenschaufelvorderkante wirksam mit Kühlluft beaufschlagt und die Kühlwirkung beschränkt sich nur auf einen stark eingeschränkten Bereich. Ein weiterer Nachteil der geradlinig ausgebildeten Verbindungskanäle liegt darin, dass der austretende Kühlstrahl sehr massiv einen sehr kleinen Bereich kühlt und deshalb zu sehr starken Temperaturgradienten und dadurch verursachten Spannungsgradienten im Material beiträgt.

### Darstellung der Erfindung

Der Erfindung liegt die Aufgabe zugrunde, eine Vorrichtung zur Prallkühlung eines in einer Strömungsmaschine hitzeexponierten Bauteils, vorzugsweise einer Turbinenschaufel, gemäß der vorstehend genannten Gattung derart weiterzuentwickeln, dass der Bereich der hitzebelasteten Turbinenschaufelvorderkante möglichst effektiv und optimal gekühlt werden kann, so dass dem Bestreben nach höheren Brennkammertemperaturen oder einer Reduktion der verwendeten Kühlluftbedarfs entsprechend Rechnung getragen werden kann.

Ferner wir ein Verfahren zur Herstellung eines derartigen Bauteils angegeben.

Die Lösung der der Erfindung zugrundeliegenden Aufgabe ist im Anspruch 1 angegeben. Gegenstand des Anspruchs 10 ist ein erfindungsgemäßes Verfahren zur Prallkühlung. Anspruch 12 betrifft ein erfindungsgemäßes Herstellverfahren eines Bauteiles gemäß Anspruch 1. Den Erfindungsgedanken vorteilhaft weiterbildende Merkmale sind Gegenstand der Unteransprüche sowie der gesamten Beschreibung, insbesondere unter Bezugnahme auf die Ausführungsbeispiele gemäß Zeichnungen, zu entnehmen.

Erfindungsgemäß ist die Vorrichtung zur Prallkühlung eines in einer Strömungsmaschine hitzeexponierten Bauteils mit einem zu kühlenden Wandabschnitt, der wenigstens einseitig wenigstens einem Prallluftkühlstrom ausgesetzt ist, der durch einen Strömungskanal innerhalb eines Flächenelementes beabstandet gegenüber dem zu kühlenden Wandabschnitt ist, hindurchtritt und auf dem zu kühlenden Wandabschnitt auftrifft, derart ausgebildet, dass der Strömungskanal eine Eintritts- und eine Austrittsöffnung aufweist, dass die Austrittsöffnung unmittelbar dem zu kühlenden Wandabschnitt zugewandt ist, dass die Eintrittsöffnung einen Strömungsquerschnitt aufweist, der kleiner als der Strömungsquerschnitt der Austrittsöffnung ist und dass ein die Turbinenschaufelwand durchragender Abströmkanal vorgesehen ist, im Unterschied zum Stand der Technik nach US-A-5690473.

Die der Erfindung zugrundeliegende Idee ist den Strömungskanal derart auszugestalten, dass der durch den Strömungskanal hindurchtretende Kühlstrom nach Durchtritt durch den Strömungskanal stark divergent aufgefächert wird und auf diese Weise einen größeren Bereich der zu kühlenden Turbinenschaufelvorderkante erfasst. Bildet man erfindungsgemäß die Kontur des Strömungskanals mit einem sich in Strömungsrichtung aufweitenden Strömungsquerschnitt aus, so verringern sich zudem die Druckverluste, was wiederum der Kühlwirkung des durch den Strömungskanal hindurchtretenden Kühlluftstromes zugute kommt, zumal die Prallluftkühlströmung innerhalb des Strömungskanals abgebremst wird. Dies ist ebenso der Grund dafür, dass Strömungsverluste, die unmittelbar an der Austrittsöffnung von konventionell ausgebildeten Strömungskanälen auftreten, erheblich reduziert werden können.

Durch die erfindungsgemäße Maßnahme kann nicht nur die Kühlwirkung im Bereich der Turbinenschaufelvorderkante erheblich verbessert werden, vielmehr trägt der divergent auf die Innenseite der Turbinenschaufelvorderkante auftreffende Prallluftkühlstrom zu einem verbesserten Ausgleich des sich innerhalb der Turbinenschaufelvorderkante ausbildenden Temperaturgradients bei. Dies reduziert auch zugleich die innerhalb der Turbinenschaufel auftretenden mechanischen Spannungen, wodurch nicht zuletzt ein entscheidender Beitrag zur Reduzierung der Materialermüdung geleistet wird. Zusammenfassend kann festgestellt werden , dass die erfindungsgemäße Maßnahme zu einer Homogenisierung der sich entlang der Turbinenschaufeloberfläche durch die innere Kühlung einstellenden Wärmeübergangszahlen beiträgt. Überhitzte Stellen entlang der Turbinenschaufelvorderkante, über der der Staudruck der Heißgase ein Maximum aufweist, können wirkungsvoll vermieden werden.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnung exemplarisch beschrieben. Es zeigen:
- Fig. 1: Querschnittsdarstellung durch den vorderen Teil einer Turbinenschaufel mit erfindungsgemäß ausgebildeter Prallluftkühlung,
- Fig. 2: Detaildarstellung eines erfindungsgemäß ausgebildeten Strömungskanals,
- Fig. 3: schematisierte Längsschnittdarstellung durch eine Turbinenschaufel, sowie
- Fig. 4: Querschnittsdarstellung durch den vorderen Teil einer Turbinenschaufel gemäß Stand der Technik.

### Wege zur Ausführung der Erfindung, gewerbliche Verwendbarkeit

Figur 1 zeigt den vorderen Bereich einer Turbinenschaufel 1 in Querschnittsdarstellung mit einem Hauptkühlkanal 4, der über einen Strömungskanal 5 mit einem vorderen Kühlvolumen 6 verbunden ist, das im übrigen von einer Trennwand 8 vom Hauptkühlkanal 4 getrennt ist. Das vordere Kühlvolumen 6 weist einen Austrittskanal 7 auf, der an der Oberfläche der Turbinenschaufel 1 mündet. Die durch den Hauptkühlkanal 4 zugeführte Kühlluft tritt unter hohem Druck durch den Strömungskanal 5 hindurch und trifft auf die dem Strömungskanal 5 gegenüber liegende Innenwand der Turbinenschaufel 1 im Bereich der Turbinenschaufelvorderkante 3 auf. Der Strömungskanal (5) ist mit einem sich in Strömungsrichtung erweiternden Strömungsquerschnitt ausgebildet, so dass die in Form eines Prallluftkühlstromes durch den Strömungskanal 5 hindurchtretende Kühlluft divergent aus dem Strömungskanal 5 austritt und somit einen größeren Bereich der Turbinenschaufelvorderkante 3 beaufschlagt.

Figur 2 zeigt eine Detaildarstellung bezüglich der geometrischen Ausbildung des Strömungskanals 5, der innerhalb der Trennwand 8 vorgesehen ist, die den Hauptkühlkanal 4 vom vorderen Volumen 6 abtrennt. Der Strömungskanal 5 weist eine Eintrittsöffnung 9 sowie eine Austrittsöffnung 10 auf, wobei die Eintrittsöffnung 9 einen geringeren Querschnitt, bzw. kleineren Öffnungsdurchmesser, aufweist als die Austrittsöffnung 10. Im gezeigten Ausführungsbeispiel ist der Strömungskanal 5 konisch erweiternd ausgebildet und weist geradlinig geschnittene Begrenzungswände auf. Grundsätzlich ist es jedoch auch möglich, trichterförmig gebogene Begrenzungswandkonturen vorzusehen. Wesentlich ist, dass die sich längs durch den Strömungskanal 5 ausbreitende Prallluftkühlströmung im Strömungsprofil nach Durchtritt durch den Strömungskanal divergent aufweitet, um auf diese Weise einen möglichst großen Bereich der Turbinenschaufelvorderkante 3 im Wege der Prallluftkühlung zu beaufschlagen.

Typischerweise weist der in Figur 2 dargestellte Öffnungswinkel α, der zwischen der Mittenachse durch den Strömungskanal 5 und von einer Begrenzungswand eingeschlossen ist, Werte zwischen 2° und 9° auf. Typische mittlere Durchmesser für den Strömungskanal 5 liegen im Bereich zwischen 0.5 und 7 mm.

In Figur 3 ist ein Längsschnitt durch den vorderen Bereich einer Turbinenschaufel 1 dargestellt, mit dem Hauptkühlkanal 4, dem vorderen Volumen 6 sowie der Trennwand 8, in der radial zur Turbinenschaufel 1 verteilt eine Vielzahl einzelner Strömungskanälen 5 vorgesehen ist. Alle einzelnen Strömungskanäle 5 sind derart relativ zur Turbinenschaufelvorderkante 3 orientiert, so dass die durch die Strömungskanäle hindurchtretenden einzelnen Prallluftkühlströme unmittelbar die Innenwand der Turbinenschaufelvorderkante zu kühlen vermögen.

Zur Herstellung der erfindungsgemäß ausgebildeten Turbinenschaufel eignet sich das konventionelle Gießverfahren, bei dem innerhalb einer Gussform zur Ausbildung der erfindungsgemäß ausgebildeten Strömungskanäle hitzebeständige Einsatzformen vorgesehen sind, die aus dem Gussteil nachträglich entfernt werden, um die freien Strömungskanäle offenzulegen.

Auf die Beschreibung der Figur 4 werden auf die eingangs beschriebenen Ausführungen verwiesen.

### Bezugszeichenliste

- 1: Turbinenschaufel
- 2: Heißgasströmung
- 3: Bereich der Turbinenschaufelvorderkante
- 4: Kühlkanal, Hauptkühlkanal
- 5: Strömungskanal
- 6: vorderes Volumen
- 7: Austrittskanal
- 8: Trennwand
- 9: Eintrittsöffnung
- 10: Austrittsöffnung

## Patentansprüche

1. Vorrichtung zur Kühlung einer in einer Gasturbine hitzeexponierten Turbinenschaufel (1) mit einem zu kühlenden Wandabschnitt (3), der wenigstens einseitig wenigstens einem Kühlluftstrom ausgesetzt ist, der durch einen Strömungskanal (5) innerhalb einer Trennwand (8), die beabstandet gegenüber dem zu kühlenden Wandabschnitt (3), angeordnet ist, hindurchtritt und auf den zu kühlenden Wandabschnitt (3), der eine der Trennwand (8) zugewandte Turbinenschaufelwand einer Turbinenschaufelvorderkante ist, auftrifft, wobei der Strömungskanal (5) eine Eintritts- (9) und eine Austrittsöffnung (10) aufweist, von denen die Austrittsöffnung (10) unmittelbar dem zu kühlenden Wandabschnitt (3) zugewandt ist und die Eintrittsöffnung (9) einen Durchströmungsquerschnitt aufweist, der kleiner als der Durchströmungsquerschnitt der Austrittsöffnung (10) ist, und innerhalb der Turbinenschaufel (1) wenigstens ein sich radialwärts zur Turbinenschaufel (1) erstreckender Kühlkanal (4) vorgesehen ist, der in Richtung der Turbinenschaufelvorderkante von der Trennwand (8), die mit der Turbinenschaufelwand im Bereich des zu kühlenden Wandabschnitts (3) der Turbinenschaufelvorderkante ein Volumen einschließt, begrenzt ist,
**dadurch gekennzeichnet,**
**dass** der zu kühlende Wandabschnitt (3) einem Prallkühlluftstrom ausgesetzt ist, und
**dass** wenigstens ein Abströmkanal (7) aus dem von der Trennwand (8) und der Turbinenschaufelwand eingeschlossenen Volumen (6) vorgesehen ist, der die Turbinenschaufelwand durchragt.

2. Vorrichtung nach Anspruch 1,
**dadurch gekennzeichnet, dass** der Strömungskanal (5) in Kanallängsrichtung einen in Strömungsrichtung sich monoton erweiternden Querschnitt aufweist.

3. Vorrichtung nach Anspruch 1 oder 2,
**dadurch gekennzeichnet, dass** in einem Längsschnitt durch den Strömungskanal (5) eine Verbindungslinie zwischen einem Punkt der Eintrittsöffnung (9) sowie einem Punkt der Austrittsöffnung (10), wobei beide Punkte in der gleichen Halbebene des Längsschnittes liegen, mit der Strömungskanallängsachse eine Winkel α einschließt, für den gilt: $2 ° \leq α \leq 9 ° .$

4. Vorrichtung nach einem der Ansprüche 1 bis 3,
**dadurch gekennzeichnet, dass** die Strömungsmaschine eine Gasturbine und das hitzeexponierte Bauteil eine Turbinenschaufel (1) ist, deren zu kühlender Wandabschnitt die Turbinenschaufelvorderkante (3) ist.

5. Vorrichtung nach Anspruch 4,
**dadurch gekennzeichnet, dass** innerhalb der Turbinenschaufel (1) wenigstens ein sich radialwärts zur Turbinenschaufel erstreckender Kühlkanal (4) vorgesehen ist, der in Richtung Turbinenschaufelvorderkante von einer Trennwand (8) begrenzt ist, dass die Trennwand (8) mit der Turbinenschaufelwand im Bereich der Turbinenschaufelvorderkante (3) ein Volumen (6) einschließt und
dass die Trennwand (8) das Flächenelement mit wenigstens einem Strömungskanal (5) und die der Trennwand zugewandte Turbinenschaufelwand der zu kühlende Wandabschnitt ist.

6. Vorrichtung nach Anspruch 5,
**dadurch gekennzeichnet, dass** der Strömungskanal (5) eine Kanallängsachse einschließt, die die Turbinenschaufelwand an der Innenseite der Turbinenschaufelvorderkante (3) schneidet.

7. Vorrichtung nach Anspruch 6,
**dadurch gekennzeichnet, dass** die Kanallängsachse die Turbinenschaufelwand an der Innenseite der Turbinenschaufelvorderkante (3) orthogonal schneidet.

8. Vorrichtung nach einem der Ansprüche 5 bis 7,
**dadurch gekennzeichnet, dass** in Radialrichtung innerhalb der Trennwand (8) eine Vielzahl von Strömungskanälen (5) angeordnet ist.

9. Vorrichtung nach einem der Ansprüche 1 bis 8,
**dadurch gekennzeichnet, dass** die Eintrittsöffnung (9) einen Öffnungsdurchmesser von wenigstens 0.5 mm besitzt.

10. Verfahren zur Kühlung einer in einer Gasturbine hitzeexponierten Turbinenschaufel (1) mit einem zu kühlenden Wandabschnitt (3) einer Turbinenschaufelvorderkante, der wenigstens einseitig wenigstens mit einem Kühlluftstrom derart beaufschlagt wird, dass der Kühlluftstrom mit einem divergenten Strömungsprofil auf den zu kühlenden Wandabschnitt (3) gerichtet wird,
**dadurch gekennzeichnet, dass** der Kühlluftstrom als Prallkühlluftstrom auf den zu kühlenden Wandabschnitt (3) gerichtet wird und dass der Kühlluftstrom über einen Abströmkanal aus einem Volumen, das von einer Trennwand (8) sowie einer der Trennwand (8) zugewandten Turbinenschaufelwand der Turbinenschaufelvorderkante eingeschlossen ist, abgeleitet wird.

11. Verfahren nach Anspruch 10,
**dadurch gekennzeichnet, dass** Kühlluft durch einen Strömungskanal (5) mit in Strömungsrichtung divergent verlaufenden Strömungsquerschnitt geleitet wird und stromab des Strömungskanals auf den zu kühlenden Wandabschnitt (3) unmittelbar auftrifft.

12. Verfahren zur Herstellung einer in einer Gasturbine hitzexponierten Turbinenschaufel (1) mit einem zu kühlenden Wandabschnitt (3), der wenigstens einseitig wenigstens einem Kühlluftstrom ausgesetzt ist, der durch einen Strömungskanal (5) innerhalb einer Trennwand (8), die beabstandet gegenüber dem zu kühlenden Wandabschnitt (3), angeordnet ist, hindurchtritt und auf den zu kühlenden Wandabschnitt (3), der eine der Trennwand (8) zugewandte Turbinenschaufelwand einer Turbinenschaufelvorderkante ist, auftrifft, wobei der Strömungskanal (5) eine Eintritts- (9) und eine Austrittsöffnung (10) aufweist, von denen die Austrittsöffnung (10) unmittelbar dem zu kühlenden Wandabschnitt (3) zugewandt ist und die Eintrittsöffnung (9) einen Durchströmungsquerschnitt aufweist, der kleiner als der Durchströmungsquerschnitt der Austrittsöffnung (10) ist, und innerhalb der Turbinenschaufel (1) wenigstens ein sich radialwärts zur Turbinenschaufel (1) erstreckender Kühlkanal (4) vorgesehen ist, der in Richtung der Turbinenschaufelvorderkante von der Trennwand (8), die mit der Turbinenschaufelwand im Bereich des zu kühlenden Wandabschnitts (3) der Turbinenschaufelvorderkante ein Volumen einschließt, begrenzt ist,
**dadurch gekennzeichnet,**
**dass** wenigstens ein Abströmkanal (7) aus dem von der Trennwand (8) und der Turbinenschaufelwand eingeschlossenen Volumen (6) vorgesehen ist, der die Turbinenschaufelwand durchragt, dass die Turbinenschaufel (1) mittels einer Gußform in Rahmen eines Giessprozesses hergestellt wird und dass die Gußform an der Stelle des Strömungskanals (5) eine Einsatzform vorsieht, die aus dem Gußteil nachträglich entfernt wird.

13. Verfahren nach Anspruch 12,
**dadurch gekennzeichnet, dass** die Einsatzform in Art eines konisch geformten Korkens besteht, die aus dem Gußteil abgetrennt wird, wodurch der Strömungskanal (5) gebildet wird.

## Claims

1. Device for cooling a turbine blade (1) exposed to heat in a gas turbine and having a wall portion (3) to be cooled which is exposed at least on one side to at least one cooling-airstream which passes through a flow duct (5) within a partition (8), arranged so as to be spaced apart with respect to the wall portion (3) to be cooled, and which impinges onto the wall portion (3) to be cooled, which is a turbine-blade wall, facing the partition (8), of a turbine-blade leading edge, the flow duct (5) having an inlet (9) and an outlet (10) orifice, of which the outlet orifice (10) directly faces the wall portion (3) to be cooled and the inlet orifice (9) has a throughflow cross section which is smaller than the throughflow cross section of the outlet orifice (10), and, within the turbine blade (1), at least one cooling duct (4) being provided which extends radially with respect to the turbine blade (1) and which is delimited in the direction of the turbine-blade leading edge of the partition (8) which with the turbine-blade wall encloses a volume in the region of the wall portion (3) to be cooled of the turbine-blade leading edge, **characterized in that** the wall portion (3) to be cooled is exposed to an impact-cooling airstream, and **in that** at least one outflow duct (7) from the volume (6) enclosed by the partition (8) and the turbine-blade wall is provided, which projects through the turbine-blade wall.

2. Device according to Claim 1, **characterized in that** the flow duct (5) has in the duct longitudinal direction a cross section widening monotonically in the flow direction.

3. Device according to Claim 1 or 2, **characterized in that**, in a longitudinal section through the flow duct (5), a connecting line between a point of the inlet orifice (9) and a point of the outlet orifice (10), both points lying in the same half plane of the longitudinal section, forms with the flow-duct longitudinal axis an angle α to which: $2 ° \leq α \leq 9 ° .$ applies.

4. Device according to one of Claims 1 to 3, **characterized in that** the turbo-engine is a gas turbine, and the component exposed to heat is a turbine blade (1), of which the wall portion to be cooled is the turbine-blade leading edge (3).

5. Device according to Claim 4, **characterized in that**, within the turbine blade (1), at least one cooling duct (4) is provided, which extends radially with respect to the turbine blade and which is delimited in the direction of the turbine-blade leading edge by a partition (8), **in that** the partition (8) encloses with the turbine-blade wall a volume (6) in the region of the turbine-blade leading edge (3), and **in that** the partition (8) is the surface element with at least one flow duct (5) and the turbine-blade wall, facing the partition, of the wall portion to be cooled.

6. Device according to Claim 5, **characterized in that** the flow duct (5) encloses a duct longitudinal axis which intersects the turbine-blade wall on the inside of the turbine-blade leading edge (3).

7. Device according to Claim 6, **characterized in that** the duct longitudinal axis intersects the turbine-blade wall orthogonally on the inside of the turbine-blade leading edge (3).

8. Device according to one of Claims 5 to 7, **characterized in that** a multiplicity of flow ducts (5) are arranged in the radial direction within the partition (8).

9. Device according to one of Claims 1 to 8, **characterized in that** the inlet orifice (9) possesses an orifice diameter of at least 0.5 mm.

10. Method for cooling a turbine blade (1) exposed to heat in a gas turbine and having a wall portion (3) to be cooled of a turbine-blade leading edge, which wall portion is acted upon at least on one side at least by a cooling-airstream in such a way that the cooling-airstream is directed with a divergent flow profile onto the wall portion (3) to be cooled, **characterized in that** the cooling-airstream is directed as an impact cooling-airstream onto the wall portion (3) to be cooled, and **in that** the cooling-airstream is discharged via an outflow duct from a volume which is enclosed by a partition (8) and a turbine-blade wall, facing the partition (8), of the turbine-blade leading edge.

11. Method according to Claim 10, **characterized in that** cooling air is conducted through a flow duct (5) having a flow cross section running divergently in the flow direction and directly impinges, downstream of the flow duct, onto the wall portion (3) to be cooled.

12. Method for producing a turbine blade (1) exposed to heat in a gas turbine and having a wall portion (3) to be cooled, which is exposed at least on one side to at least one cooling-airstream which passes through a flow duct (5) within a partition (8), arranged so as to be spaced apart with respect to the wall portion (3) to be cooled, and which impinges onto the wall portion (3) to be cooled, which is a turbine-blade wall, facing the partition (8), of a turbine-blade leading edge, the flow duct (5) having an inlet (9) and an outlet (10) orifice, of which the outlet orifice (10) directly faces the wall portion (3) to be cooled and the inlet orifice (9) has a throughflow cross section which is smaller than the throughflow cross section of the outlet orifice (10), and, within the turbine blade (1), at least one cooling duct (4) being provided, which extends radially with respect to the turbine blade (1) and which is delimited in the direction of the turbine-blade leading edge by the partition (8) which encloses with the turbine-blade wall a volume in the region of the wall portion (3) to be cooled of the turbine-blade leading edge, **characterized in that** at least one outflow duct (7) from the volume (6) enclosed by the partition (8) and the turbine-blade wall is provided, which projects through the turbine-blade wall, **in that** the turbine blade (1) is produced by means of a casting mould within the framework of a casting process, and **in that** the casting mould provides at the location of the flow duct (5) an insert mould which is subsequently removed from the casting.

13. Method according to Claim 12, **characterized in that** the insert mould is in the manner of a conically shaped cork which is detached from the casting, with the result that the flow duct (5) is formed.

## Revendications

1. Dispositif de refroidissement d'une aube de turbine (1) exposée à la chaleur dans une turbine à gaz, avec une section de paroi à refroidir (3) qui est exposée au moins unilatéralement à au moins un courant d'air de refroidissement qui circule à travers un conduit d'écoulement (5) à l'intérieur d'une paroi de séparation (8) qui est disposée à distance par rapport à la section de paroi à refroidir (3) et qui est incident sur la section de paroi à refroidir (3) qui est une paroi d'aube de turbine d'une arête antérieure d'aube de turbine qui est dirigée vers la paroi de séparation (8), le conduit d'écoulement (5) comportant un orifice d'entrée (9) et un orifice de sortie (10), dont l'orifice de sortie (10) est directement dirigé vers la section de paroi à refroidir (3) et l'orifice d'entrée (9) comporte une section transversale de circulation qui est inférieure à la section transversale de circulation de l'orifice de sortie (10), et au moins un conduit de refroidissement (4) s'étendant en direction radiale vers l'aube de turbine (1), et qui en direction de l'arête antérieure de l'aube de turbine est délimité par la paroi de séparation (8), qui avec la paroi d'aube de turbine inclut un volume dans la zone de la section de paroi à refroidir (3) de l'arête antérieure de l'aube de turbine étant prévu à l'intérieur de l'aube de turbine (1),
**caractérisé en ce que** la section de paroi à refroidir (3) est exposée à un courant d'air de refroidissement par impact est **en ce qu'**on a prévu à partir du volume (6) inclus par la paroi de séparation (8) et la paroi d'aube de turbine au moins un conduit d'évacuation (7) qui traverse la paroi d'aube de turbine.

2. Dispositif selon la revendication 1,
**caractérisé en ce que** le conduit d'écoulement (5) présente en direction longitudinale du conduit une section transversale s'élargissant de façon monotone dans le sens d'écoulement.

3. Dispositif selon la revendication 1 ou 2,
**caractérisé en ce que** dans une coupe longitudinale à travers le conduit d'écoulement (5), une ligne de liaison entre un point de l'orifice d'entrée (9) et un point de l'orifice de sortie (10), les deux points se situant dans le même demi plan de la coupe longitudinale, forme avec l'axe longitudinal du conduit d'écoulement un angle α pour lequel on applique : $2 ° \leq α \leq 9 ° .$

4. Dispositif selon l'une quelconque des revendications 1 à 3,
**caractérisé en ce que** la turbomachine est une turbine à gaz et **en ce que** l'élément exposé à la chaleur est une aube de turbine (1), dont la section de paroi à refroidir est l'arête antérieure de l'aube de turbine (3).

5. Dispositif selon la revendication 4,
**caractérisé en ce qu'**à l'intérieur de l'aube de turbine (1), on a prévu au moins un conduit de refroidissement (4) s'étendant en direction radiale vers l'aube de turbine, qui en direction de l'arête antérieure de l'aube de turbine est délimité par une paroi de séparation (8), **en ce que** dans la zone de l'arête antérieure de l'aube de turbine (3), la paroi de séparation (8) inclut un volume (6) avec la paroi d'aube de turbine et **en ce que** la paroi de séparation (8) est l'élément élémentaire avec au moins un conduit d'écoulement (5) et **en ce que** la paroi d'aube de turbine dirigée vers la paroi de séparation est la section de paroi à refroidir.

6. Dispositif selon la revendication 5,
**caractérisé en ce que** le conduit d'écoulement (5) inclut un axe longitudinal de conduit qui coupe la paroi d'aube de turbine sur la face intérieure de l'arête antérieure de l'aube de turbine (3).

7. Dispositif selon la revendication 6,
**caractérisé en ce que** l'axe longitudinal du conduit coupe de façon orthogonale la paroi d'aube de turbine sur la face intérieure de l'arête antérieure de l'aube de turbine (3).

8. Dispositif selon l'une quelconque des revendications 5 à 7,
**caractérisé en ce qu'**une pluralité de conduits d'écoulement (5) est disposée en direction radiale, à l'intérieur de la paroi de séparation (8).

9. Dispositif selon l'une quelconque des revendications 1 à 8,
**caractérisé en ce que** l'orifice d'entrée (9) a un diamètre d'ouverture d'au moins 0,5 mm.

10. Procédé de refroidissement d'une aube de turbine (1) exposée à la chaleur dans une turbine à gaz, avec une section de paroi à refroidir (3) d'une arête antérieure d'aube de turbine, que l'on soumet au moins unilatéralement à au moins un courant d'air de refroidissement de façon telle, que le courant d'air de refroidissement soit dirigé avec un profil d'écoulement divergent sur la section de paroi à refroidir (3),
**caractérisé en ce que** le courant d'air de refroidissement est dirigé en tant que courant d'air de refroidissement par impact sur la section de paroi à refroidir (3), et **en ce que** le courant d'air de refroidissement est évacué par l'intermédiaire d'un conduit d'évacuation hors du volume qui est inclus par la paroi de séparation (8), ainsi que par une paroi d'aube de turbine de l'arête antérieure de l'aube de turbine qui est dirigée vers la paroi de séparation (8) .

11. Procédé selon la revendication 10,
**caractérisé en ce que** de l'air de refroidissement est dirigé à travers un conduit d'écoulement (5) avec une section transversale d'écoulement s'étendant de façon divergente dans le sens d'écoulement et est directement incident sur la section de paroi à refroidir (3), en aval du conduit d'écoulement.

12. Procédé de fabrication d'une aube de turbine (1) exposée à la chaleur dans une turbine à gaz, avec une section de paroi à refroidir (3), qui est exposée au moins unilatéralement à au moins un courant d'air de refroidissement, qui traverse un conduit d'écoulement (5) à l'intérieur d'une paroi de séparation (8) qui est disposée à distance par rapport à la section de paroi à refroidir (3), et qui est incident sur la section de paroi à refroidir (3) qui est une paroi d'aube de turbine d'une arête antérieure d'aube de turbine qui est dirigée vers la paroi de séparation (8), le conduit d'écoulement (5) comportant un orifice d'entrée (9) et un orifice de sortie (10) dont l'orifice de sortie (10) est directement dirigé vers la section de paroi à refroidir (3) et l'orifice d'entrée (9) présente une section transversale de circulation qui est inférieure à la section transversale de circulation de l'orifice de sortie (10), et au moins un conduit de refroidissement (4) s'étendant en direction radiale vers l'aube de turbine (1), et qui en direction de l'arête antérieure de l'aube de turbine est délimité par la paroi de séparation (8), qui dans la zone de la section de paroi à refroidir (3) de l'arête antérieure de l'aube de turbine inclut un volume avec la paroi d'aube de turbine étant prévu à l'intérieur de l'aube de turbine (1),
**caractérisé en ce qu'**on a prévu au moins un conduit d'évacuation (7) partant du volume (6) inclus par la paroi de séparation (8) et la paroi d'aube de turbine et qui traverse la paroi d'aube de turbine, **en ce qu'**on fabrique l'aube de turbine (1) au moyen d'un moule de fonte dans le cadre d'un processus de coulée et **en ce que** le moule de fonte prévoit à l'endroit du conduit d'écoulement (5) un moule à insérer que l'on retire ultérieurement de l'élément en fonte.

13. Procédé selon la revendication 12,
**caractérisé en ce que** le moule à insérer est du type d'un bouchon moulé sous forme conique, que l'on sépare de l'élément en fonte, pour former le conduit d'écoulement (5).
